# DEMANDE DE BREVET EUROPEEN

(11) **EP 4 703 310 A1**
(43) Date de publication de la demande: **04.03.2026**
(21) Numéro de dépôt: 25198626.1
(22) Date de dépôt: 28.08.2025
(51) Int. Cl.: B65H 75/44

(54) **BOITIER POUR ENROULEMENT DE CABLE DE TELECOMMUNICATIONS**

(30) Priorité: 30.08.2024 EP 24315400; 23.12.2024 FR 2415193
(71) Demandeur: Telenco, 38430 Moirans (FR)
(72) Inventeur: CALVANI, Pascal, 38430 MOIRANS (FR)
(74) Mandataire: Cabinet Beaumont

(57) **Abrégé**

La présente description concerne un boîtier (150) pour enroulement de câble (107) comprenant :
- une embase (103) ;
- une bobine (105) d'enroulement du câble montée à rotation par rapport à l'embase et comportant :
un premier moyeu (134-1) adapté à recevoir une première partie (107-1) du câble (107) destinée à être déroulée hors du boîtier ; et
un deuxième moyeu (134-2) coaxial au premier moyeu (134-1) et adapté à recevoir une deuxième partie (107-2) du câble (107) destinée à demeurer à l'intérieur du boîtier.

## Description

### Domaine technique

La présente description concerne de façon générale les installations de télécommunications, et plus particulièrement les points de terminaison optique (PTO) destinés à permettre un raccordement par fibre optique entre des dispositifs d'un réseau optique.

### Technique antérieure

Divers types de points de terminaison optique, destinés à être installés dans un logement (appartement ou maison) d'un abonné à un réseau optique de télécommunications et comprenant un boîtier dans lequel est enroulé, ou lové, un câble optique, ont été proposés. Ces points de terminaison optique sont généralement fixés, par exemple à un mur, puis câblés à l'intérieur du logement par un installateur, par exemple employé par une société distincte de celle qui exploite ou opère le réseau optique. Un terminal optique, par exemple une box internet, est alors raccordé au point de terminaison optique, permettant - ainsi à l'abonné de bénéficier de divers services (accès à internet, télévision, téléphonie...) fournis par l'opérateur du réseau optique. Dans le cas d'une installation dans un immeuble d'habitation, le point de terminaison optique permet par exemple plus précisément de relier, par câble optique, un point de branchement optique (PBO) dit « intérieur » (PBOI) installé par exemple sur un palier de l'immeuble à l'extérieur de l'appartement, au terminal optique de l'abonné.

Un inconvénient des points de terminaison optique existants est que leur mise en œuvre requiert, de la part de l'installateur, la réalisation d'opérations chronophages et très délicates qui, en cas de retard ou d'erreur de manipulation, entraînent un manque à gagner pour la société qui emploie l'installateur et une insatisfaction de l'abonné. L'installateur est en outre contraint d'utiliser un matériel spécifique et de former les opérateurs.

En particulier, on connaît des points de terminaison optique avec dévidoir de câble dans lesquels une extrémité interne du câble, enroulé ou lové autour d'une bobine montée à rotation autour d'une embase, est pré-connectée et peut rester connectée pendant l'opération de déroulement du câble hors du point de terminaison optique. Toutefois, ces points de terminaison optique présentent l'inconvénient de ne comporter qu'une seule position de blocage possible de la rotation de la bobine par rapport à l'embase. Cela conduit ainsi, dans la plupart des situations, à la présence d'un excédent de câble, ou « mou » de câble, dépassant à l'extérieur du point de terminaison optique après installation sur site et constituant un risque de détérioration du câble.

### Résumé de l'invention

Il existe un besoin d'améliorer les boîtiers existants pour enroulement de câble de télécommunications, les points de terminaison optique existants et les procédés existants d'installation de points de terminaison optique.

En particulier, il existe un besoin de simplifier les opérations mises en œuvre par un installateur lors de la pose et du câblage, ou raccordement, d'un point de terminaison optique.

Pour cela, un mode de réalisation prévoit un boîtier pour enroulement de câble comprenant :
- une embase ;
- une bobine d'enroulement du câble montée à rotation par rapport à l'embase et comportant :
   un premier moyeu adapté à recevoir une première partie du câble destinée à être déroulée hors du boîtier ; et
   un deuxième moyeu coaxial au premier moyeu et adapté à recevoir une deuxième partie du câble destinée à demeurer à l'intérieur du boîtier.

Selon un mode de réalisation, la bobine comprend en outre un élément de séparation des premier et deuxième moyeux, de préférence un flasque comprenant un ensemble d'ailettes disjointes disposées radialement.

Selon un mode de réalisation, la bobine comprend en outre un logement de réception d'un ensemble pré-connectorisé du câble.

Selon un mode de réalisation, la bobine comprend en outre une couronne externe de maintien de la deuxième partie du câble autour du deuxième moyeu.

Selon un mode de réalisation, le boîtier comprend en outre un bouton de blocage de la position angulaire de la bobine par rapport à l'embase, le bouton de blocage étant adapté à être translaté coaxialement à la bobine entre des positions de blocage et de libération de la rotation de la bobine par rapport à l'embase.

Selon un mode de réalisation, la bobine comprend une roue crantée coopérant avec le bouton de blocage.

Selon un mode de réalisation, l'embase comprend une couronne externe de maintien du câble autour de la bobine.

Un mode de réalisation prévoit un point de terminaison optique comprenant :
- un boîtier tel que décrit précédemment ; et
- un câble optique enroulé sur la bobine et comprenant une première extrémité destinée à être raccordée à l'extérieur du boîtier et une deuxième extrémité comprenant une fiche connectée à un ensemble pré-connectorisé interne.

Selon un mode de réalisation, le point de terminaison optique comporte en outre un élément de tirage préconnectorisé à la première extrémité du câble.

Selon un mode de réalisation, l'ensemble préconnectorisé et l'élément de tirage sont destinés à une unique fibre optique.

Selon un mode de réalisation, l'élément de tirage comporte deux demi-coques enfermant un connecteur à l'extrémité de la fibre optique.

Un mode de réalisation prévoit un procédé d'installation du point de terminaison optique tel que décrit précédemment, le procédé comprenant les étapes successives suivantes :
a) translation du bouton de blocage depuis la position de blocage vers la position de libération de la rotation de la bobine par rapport à l'embase ;
b) déroulage du câble optique par traction sur sa première extrémité entraînant une rotation de la bobine autour de son axe ; et
c) translation du bouton de blocage depuis la position de libération vers la position de blocage de la rotation de la bobine par rapport à l'embase.

Selon un mode de réalisation, le procédé comprend en outre, postérieurement à l'étape c), une étape d) d'insertion de l'ensemble pré-connectorisé interne dans un logement de l'embase.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 est une vue en perspective éclatée d'un point de terminaison optique selon un mode de réalisation ;
la figure 2, la figure 3, la figure 4, la figure 5, la figure 6 et la figure 7 sont des vues en perspective illustrant des étapes successives d'un procédé d'installation du point de terminaison optique de la figure 1 selon un mode de réalisation ;
la figure 8 et la figure 9 sont des vues en perspective et en coupe illustrant respectivement des positions de blocage et de libération de la rotation d'une bobine du point de terminaison optique de la figure 1 selon une variante de réalisation ; et
la figure 10 est une vue en perspective de la bobine du point de terminaison optique de la figure 1 selon un mode de réalisation ;
la figure 11 est une vue en perspective d'un mode de réalisation d'un élément de tirage ;
la figure 12A, la figure 12B et la figure 12C illustrent, par des vues en perspective, trois sous-ensembles de l'élément de tirage ;
la figure 13, la figure 14, la figure 15 illustrent, par des vues en perspective, un mode de réalisation d'un point de terminaison optique comportant un élément de tirage tel qu'illustré par les figures 11, 12A, 12B et 12C ; et
la figure 16 est une vue en perspective éclatée du point de terminaison optique des figures 13 à 15.

### Description des modes de réalisation

De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques.

Par souci de clarté, seuls les étapes et éléments utiles à la compréhension des modes de réalisation décrits ont été représentés et sont détaillés. En particulier, les différentes applications des boîtiers pour enroulement de câble de télécommunications de la présente description et les divers dispositifs susceptibles d'intégrer ces boîtiers n'ont pas été détaillés, les modes de réalisation décrits étant compatibles avec toutes ou la plupart des applications usuelles et avec tous ou la plupart des dispositifs usuels mettant en œuvre au moins un boîtier pour enroulement de câble de télécommunications, moyennant éventuellement des adaptations à la portée de la personne du métier à la lecture de la présente description.

Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais « coupled ») entre eux, cela signifie que ces deux éléments peuvent être connectés ou être reliés par l'intermédiaire d'un ou plusieurs autres éléments.

Dans la description qui suit, lorsque l'on fait référence à des qualificatifs de position absolue, tels que les termes « avant », « arrière », « haut », « bas », « gauche », « droite », etc., ou relative, tels que les termes « dessus », « dessous », « supérieur », « inférieur », etc., ou à des qualificatifs d'orientation, tels que les termes « horizontal », « vertical », etc., il est fait référence, sauf précision contraire, à l'orientation des figures.

Sauf précision contraire, les expressions « environ », « approximativement », « sensiblement », et « de l'ordre de » signifient à 10 % ou à 10° près, de préférence à 5 % ou à 5° près.

Sauf précision contraire, l'expression « en contact avec » signifie « en contact mécanique avec ».

Un des objectifs visés par les modes de réalisation décrits est de permettre de faciliter la pose et le câblage, par un installateur, d'un point de terminaison optique (PTO).

Un point de terminaison optique comprend généralement un boîtier d'enroulement d'un câble optique destiné à être au moins partiellement déroulé par l'installateur pour permettre de raccorder le point de terminaison optique à un point de branchement optique (PBO). Dans le cas d'un immeuble d'habitation, le point de branchement optique est dit « intérieur » (PBOI). Il est installé par exemple sur un palier de l'immeuble à l'extérieur d'un logement d'habitation, par exemple un appartement, de l'abonné. Le point de branchement optique intérieur, aussi appelé boîtier d'étage (BE) ou boîtier de palier (BDP), relie par exemple chaque logement à un point réseau vertical de l'immeuble. Dans le cas d'une maison, le point de branchement optique est dit « extérieur » (PBOE). Il est installé par exemple dans une armoire ou sur un appui aérien. Le point de branchement optique extérieur est typiquement utilisé pour raccorder des maisons individuelles. Le point de terminaison optique fournit en outre un moyen de raccordement d'un terminal optique, typiquement une box internet fibre, destiné à être placé dans le logement d'habitation et permettant à l'abonné d'accéder à des offres et services fournis par une société exploitant, ou opérant, le réseau optique auquel est raccordé le terminal.

Les opérations de pose et de raccordement du câble optique constituent une difficulté pour l'installateur, dans la mesure où le câble optique, contenant par exemple au moins une fibre optique, par exemple une unique fibre optique (câble dit « 1 FO »), quatre fibres optiques (câble dit « 4FO »), etc., est fragile et peut facilement être détérioré en cas de mauvaise manipulation. En particulier, les opérations de raccordement de la fibre optique contenue dans le câble à des fiches ou à des prises de connecteurs ou raccords sont source d'un grand risque de casse ou de dysfonctionnements, du fait par exemple de la nécessité de réaliser un clivage, une épissure par fusion, etc. de la fibre optique.

En outre, il existe une grande diversité de logements où le point de terminaison optique est susceptible d'être installé. En particulier, le lieu d'installation du point de terminaison optique est variable, par exemple en fonction de la pièce dans laquelle l'utilisateur souhaite installer sa box internet. Afin de s'adapter aux différentes situations rencontrées, il est prévu que le câble optique enroulé dans le point de terminaison optique présente une longueur suffisante pour permettre de raccorder le point de terminaison optique dans la majorité des cas. Après installation sur site, il est toutefois fréquent qu'un excédent de câble soit présent à l'extérieur du point de terminaison optique. Cela constitue un risque de casse, par exemple si le câble venait à être accroché.

Les modes de réalisation décrits prévoient un boîtier permettant l'enroulement d'un câble « pré-connecté » ou « pré-connectorisé », c'est-à-dire muni d'un connecteur et d'un raccord, à au moins l'une de ses extrémités préalablement à son enroulement dans le boîtier. Cela permet un gain de temps lors de l'installation du point de terminaison optique sur site et une forte réduction du risque d'erreur de manipulation.

En outre, les modes de réalisation décrits prévoient un boîtier comprenant une embase et une bobine d'enroulement du câble, ainsi que des éléments de blocage d'une rotation de la bobine par rapport à l'embase. À la différence des points de terminaison optique existants, les éléments de blocage de la présente demande ont pour avantage de permettre de dérouler uniquement la longueur de câble nécessaire au raccordement du point de terminaison optique, ce qui évite la présence d'un excédent de câble trop important à l'extérieur du point de terminaison optique. Cela permet de réduire grandement les risques de détérioration du câble postérieurement à l'installation du boîtier, et d'en faciliter la pose et le raccordement.

La figure 1 est une vue en perspective éclatée d'un point de terminaison optique (PTO) 100 selon un mode de réalisation.

Dans l'exemple représenté, le point de terminaison optique 100 comprend :
- une platine de fixation 101 ;
- une embase 103 ;
- une bobine 105 montée à rotation par rapport à l'embase 103 et sur laquelle est enroulé un câble optique 107 ;
- un bouton 109 de blocage de la position angulaire de la bobine 105 par rapport à l'embase 103 ; et
- un couvercle 111, ou capot.

La platine de fixation 101, l'embase 103, la bobine 105, le bouton 109 et le couvercle 111 sont par exemple en matière plastique. Dans ce cas, chacun de ces éléments est par exemple fabriqué par injection plastique.

Le câble optique 107 comprend par exemple une seule fibre optique (câble 1 FO).

Dans l'exemple illustré, la platine de fixation 101 comprend :
- des interfaces de fixation 113 telles que des rainures, des ouvertures circulaires et/ou oblongues et/ou sensiblement en forme de portion de couronne circulaire, des clips, etc. permettant par exemple de fixer le point de terminaison optique 100 à un support, par exemple un rail DIN, une boîte d'encastrement, un mur, etc. ; et
- des clips 115, ou ergots, permettant de solidariser mécaniquement l'embase 103 avec la platine 101, par exemple par clipsage de l'embase sur la platine après fixation de la platine au support.

La platine 101 est optionnelle. Lorsqu'elle est omise, le point de terminaison optique 100 est par exemple fixé à un support par son embase 103.

Dans l'exemple représenté, l'embase 103 comprend :
- des ouvertures 117 permettant de clipser l'embase 103 sur la platine 101 ;
- des ouvertures, par exemple des trous oblongs, permettant de fixer l'embase sur un support en l'absence de la platine, par exemple au moyen de vis et de chevilles ;
- un moyeu 119 sensiblement cylindrique sur lequel est inséré la bobine 105 et autour duquel la bobine peut tourner lorsque la rotation n'est pas bloquée par le bouton 109 ;
- des éléments 121 de maintien de la bobine 105 sur le moyeu 119, de sorte qu'une fois la bobine 105 accouplée au moyeu 119 elle ne puisse plus se translater le long de son axe de rotation (axe vertical, dans l'orientation de la figure 1) ;
- une couronne externe 123 de maintien du câble 107 autour de la bobine 105 ;
- un élément de guidage 125 du câble 107 présentant des parois s'évasant vers la sortie du câble de la boîte ;
- un logement 127 destiné à recevoir un ensemble pré-connectorisé 129 comprenant un connecteur et un raccord, par exemple un raccord interne du câble 107 destiné à recevoir une fiche portée par une extrémité du câble 107 ; et
- des éléments de fixation du couvercle 111, par exemple des clips.

Dans l'exemple illustré, la bobine 105 comprend :
- un flasque inférieur 131 situé côté embase 103, le flasque 131 pouvant être constitué d'un disque plein, d'un disque percé ou d'un ensemble d'ailettes radiales ; et
- un flasque supérieur 133 situé côté couvercle 111 et permettant le passage d'une partie du câble 107 à l'extrémité de laquelle est fixé l'ensemble 129.

Une première partie 107-1 du câble 107 est enroulée sur un premier moyeu 134-1, ou tambour, de la bobine 105 de part et d'autre duquel sont situés les flasques 131 et 133. La première partie correspond à la majeure partie du câble et est destinée à être déroulée, en partie ou en totalité, à l'extérieur du boîtier 100 pour raccorder le câble 107 par exemple à un PBO. Une deuxième partie 107-2 du câble 107, beaucoup moins longue (par exemple au moins dix fois moins longue) que la première partie, destinée à rester à l'intérieur du boîtier, est entourée, ou lovée, sur un deuxième moyeu 134-2, ou tambour, de la bobine 105 au-dessus du flasque supérieur 133. La deuxième partie du câble 107 forme par exemple au moins une spire, par exemple deux ou trois spires, entourées ou lovées autour du deuxième moyeu 134-2. Le deuxième moyeu 134-2 est par exemple situé dans le prolongement du premier moyeu 134-1 et présente par exemple un diamètre sensiblement identique, aux dispersions de fabrication près, à celui du premier moyeu 134-1.

Dans l'exemple représenté, le flasque 133 comprend :
- un logement 135 de réception de l'ensemble pré-connectorisé 129 comportant le connecteur et le raccord permettant de maintenir l'ensemble 129 solidaire mécaniquement de la bobine 105 lors du déroulage du câble 107 ; et
- des ailettes disjointes disposées radialement et une couronne externe de maintien de la deuxième partie 107-2 du câble 107 autour du deuxième moyeu 134-2.

En partie supérieure, la bobine 105 comprend en outre une roue crantée 137, ou roue dentée, destinée à coopérer avec le bouton 109.

Dans l'exemple illustré, le bouton 109 porte des dents, ou ergots, destinées à être engagées dans des espaces, ou rainures, situés entre les crans, ou dents, de la roue crantée 137 pour permettre d'empêcher la rotation de la bobine 105, c'est-à-dire de bloquer sa position angulaire, par rapport à l'embase 103. Cela correspond à une position bloquée, ou verrouillée, de la bobine 105. Dans une position débloquée, ou déverrouillée, de la bobine 105, les dents du bouton 109 sont désengagées des espaces situés entre les crans de la roue 137, et la rotation de la bobine 105 par rapport au moyeu 119 porté par l'embase 103 est ainsi libérée.

Le bouton 109 s'insère par exemple dans une fente formée en partie supérieure du moyeu 119 et est maintenu solidaire de l'embase 103 par un pion, ou ergot, de l'embase s'insérant dans une rainure du bouton 109. Cela rend le bouton 109 « imperdable ».

Le couvercle 111 comprend par exemple des prédécoupes et/ou des découpes permettant la sortie du câble 107 et permettant à une face externe de l'ensemble pré-connectorisé 129 d'affleurer la paroi latérale du couvercle 111 pour permettre le branchement d'une fiche, par exemple connectée à une extrémité d'un câble optique de branchement à un terminal optique.

La platine 101, l'embase 103, la bobine 105, le bouton 109 et le couvercle 111 du point de terminaison optique 100 font partie d'un boîtier 150 pour enroulement de câble de télécommunications.

La figure 2, la figure 3, la figure 4, la figure 5, la figure 6 et la figure 7 sont des vues en perspective illustrant des étapes successives d'un procédé d'installation du point de terminaison optique 100 de la figure 1 selon un mode de réalisation.

La figure 2 illustre un état dans lequel le point de terminaison optique 100 a préalablement été fixé à un support (non représenté), par exemple un mur.

À cette étape, le couvercle 111 est ouvert, c'est-à-dire désolidarisé de l'embase 103. Le câble 107 est intégralement contenu à l'intérieur du point de terminaison optique 100 et l'ensemble pré-connectorisé 129 est placé dans le logement.

Le bouton 109 se trouve dans une position enfoncée, ou engagée, dans laquelle il bloque la position angulaire de la bobine 105 par rapport à l'embase 103. La bobine 105 est ainsi immobilisée par rapport à l'embase 103.

Le câble 107 porte, à son extrémité opposée à l'ensemble pré-connectorisé 129 et destinée à être tirée hors du point de terminaison optique 100, une chaussette de tirage 201 ou analogue. Le câble 107 est engagé dans l'élément de guidage 125, au voisinage de la chaussette de tirage 201.

La figure 3 illustre une étape ultérieure de déblocage de la position angulaire de la bobine 105 par rapport à l'embase 103. En particulier, la position angulaire de la bobine 105 est débloquée par rapport au moyeu 119, solidaire mécaniquement de l'embase 103. Pour cela, une opération de désengagement du bouton 109 est mise en œuvre de sorte à libérer la rotation de la bobine 105 par rapport à l'embase 103. Plus précisément, le bouton 109 est translaté vers le haut, coaxialement à la bobine 105, par exemple en exerçant une traction le long d'un axe sensiblement vertical. Cela provoque la sortie des dents du bouton 109 en dehors des rainures de la roue dentée 137 portée par la bobine 105.

La figure 4 illustre une étape ultérieure de tirage (flèche 401) du câble 107 hors du point de terminaison optique 100 par son extrémité munie de la chaussette de tirage 201. Au cours de cette étape, le tirage du câble 107 entraîne une rotation (flèche 403) de la bobine 105 par rapport à l'embase 103. L'ensemble pré-connectorisé 129 demeure solidaire de la bobine 105, c'est-à-dire que l'ensemble 129 tourne par rapport à l'embase 103 en même temps que la bobine 105. La deuxième partie 107-2 du câble 107 reste enroulée autour du deuxième moyeu. La première partie 107-1 du câble 107 est dévidée au moins partiellement du premier moyeu 134-1 de la bobine 105 sous l'action du tirage du câble 107.

Le câble 107 et plus particulièrement l'extrémité libre de sa première partie 107-1 est, de préférence, équipée (pré-équipée) d'un élément de tirage ou d'une chaussette de tirage 201. Un mode de réalisation d'élément de tirage et un mode de réalisation d'un point de terminaison optique équipé d'un tel élément de tirage seront exposés ultérieurement en relation avec les figures 11 et suivantes.

La figure 5 illustre une étape ultérieure de blocage de la position angulaire de la bobine 105 par rapport à l'embase 103. Une fois qu'une longueur de câble 107 suffisante pour permettre le raccordement a été dévidée de la bobine 105, la position angulaire de la bobine 105 par rapport à l'embase 103 est bloquée par engagement des dents du bouton 109 dans les rainures de la roue dentée 137. Plus précisément, le bouton 109 est translaté vers le bas, coaxialement à la bobine 105, par exemple en exerçant une poussée le long d'un axe sensiblement vertical.

Par ailleurs, au cours de cette étape, l'ensemble pré-connectorisé 129 est déplacé depuis le logement 135, porté par la bobine 105, vers le logement 127, porté par l'embase 103. Cela revient par exemple à déclipser l'ensemble 129 de la bobine 105 et à venir le clipser sur l'embase 103. En fonction de la position angulaire de la bobine 105 par rapport à l'embase, notamment en fonction de la position du logement 135 par rapport au logement 127, la deuxième partie 107-2 du câble 107 peut être au moins partiellement dévidée du deuxième moyeu de la bobine 105 afin de présenter une longueur suffisante pour permettre le déplacement de l'ensemble 129.

La deuxième partie 107-2 du câble 107 présente par exemple une longueur - fonction du nombre de spires de la deuxième partie 107-2 du câble 107 et du diamètre externe du deuxième moyeu - suffisante, c'est-à-dire que le câble 107 comporte suffisamment de « mou » côté ensemble pré-connectorisé 129, pour permettre le déplacement de l'ensemble 129 quelle que soit la position angulaire de la bobine 105. Cette longueur est par exemple déterminée en fonction des positions respectives des logements 127 et 135 dans le cas le plus défavorable, c'est-à-dire requérant la longueur la plus importante de la partie 107-2 du câble 107.

La mise en place de l'ensemble pré-connectorisé 129 dans le logement 127 permet de disposer l'ensemble 129 de sorte qu'il soit accessible depuis l'extérieur du point de terminaison optique 100 une fois le couvercle 111 (non représenté) remis en place. Cela permet par exemple le raccordement ultérieur d'une fiche connectée à une extrémité d'un câble optique permettant de raccorder un terminal optique du point de terminaison optique 100.

La roue crantée 137 coopérant avec le bouton 109 permet un réglage de la position angulaire de blocage de la bobine 105 après que la longueur de câble 107 désirée a été dévidée. Ce réglage est d'autant plus fin que le nombre de crans de la roue 137 est important. Un avantage des éléments de blocage de la bobine 105 du point de terminaison optique 100 tient au fait qu'ils permettent d'éviter qu'un excédent, ou sur-longueur, de câble 107 trop importante ne soit présente à l'extérieur du point de terminaison optique 100 en fin d'installation. Un autre avantage tient au fait qu'en cas de traction indésirable sur le câble 107, celui-ci ne pourra pas être dévidé par inadvertance car la bobine est bloquée en rotation.

La figure 6 illustre une étape ultérieure au cours de laquelle le couvercle 111 du point de terminaison optique 100 est rapporté sur l'embase 103.

La figure 7 illustre un état dans lequel le point de terminaison optique 100 est refermé. Le couvercle 111 est solidaire de l'embase 103 et protège les éléments internes au point de terminaison optique 100 contre les agressions extérieures (chocs, poussière, eau, etc.). Des ouvertures ménagées dans une face latérale inférieure du couvercle 111 permettent la sortie du câble 107 et l'accès à l'ensemble pré-connectorisé 129 pour le branchement d'une fiche.

La figure 8 et la figure 9 sont des vues en perspective et en coupe illustrant respectivement des positions de blocage et de libération de la rotation de la bobine 105 par rapport à l'embase 103 du point de terminaison optique 100 de la figure 1 selon une variante de réalisation.

En figures 8 et 9, le bouton 109 présente une forme différente de celle illustrée en figures 1 à 7, par exemple une forme facilitant la préhension en partie supérieure du bouton 109, rendant ainsi l'opération de désengagement plus aisée.

Dans l'exemple représenté, la roue crantée 137 de la bobine 105 présente une géométrie en creux répétée et correspondant à une contre-forme de la géométrie de crans situés en partie inférieure du bouton 109.

Le bouton 109 est translatable selon une course définie, supérieure à la hauteur des crans de la roue crantée 137. Dans la position illustrée en figure 8, les dents du bouton 109 ne sont pas en contact avec les creux de la roue 137. La rotation de la bobine 105 par rapport à l'embase 103 est possible. Dans la position illustrée en figure 9, les dents du bouton 109 sont en contact avec les creux de la roue 137. La rotation de la bobine 105 par rapport à l'embase 103 est impossible.

Le bouton 109 présente une géométrie permettant un comportement bistable, par exemple au moyen de parties latérales déformables (flancs courbes d'une partie verticale du bouton 109 illustrée en figure 1 destinée à s'insérer dans l'embase 103).

La figure 10 est une vue en perspective de la bobine 105 du point de terminaison optique 100 de la figure 1 selon un mode de réalisation.

Dans l'exemple représenté, la bobine 105 comprend, respectivement au-dessous et au-dessus du flasque 133, le premier moyeu 134-1 et le deuxième moyeu 134-2 destinés respectivement à enrouler, ou lover, la première partie 107-1 et la deuxième partie 107-2 du câble 107.

À titre d'exemple, la bobine 105 est constituée d'une seule pièce en matière plastique réalisée par injection.

La figure 11 est une vue en perspective d'un exemple de réalisation d'un élément de tirage 210 destiné à être prémonté à l'extrémité libre de la partie de câble 107-1 à dérouler.

En prenant pour exemple les figures 1 à 4, l'élément 210 est destiné à prendre la place de la chaussette de tirage 201.

L'élément 210 définit un logement interne 212 pour l'extrémité d'une fibre préconnectorisée du câble 107 afin de faciliter son montage au niveau d'un point de branchement optique.

La figure 12A, la figure 12B et la figure 12C illustrent, par des vues en perspective, trois sous-ensembles de l'élément 210.

L'élément 210 comporte deux demi-coques 214 (Figure 12A) et 216 (figure 12C) destinées à vernir emprisonner un connecteur 218 (Figure 12B) prémonté à l'extrémité d'une fibre du câble 107, la liaison gainée 218' connecteur-fibre sortant de l'élément 201 par une de ses extrémité longitudinale.

Les deux demi-coques 214 et 216 sont destinées à être rapportées l'une contre l'autre et à se clipser l'une à l'autre. De préférence, le verrouillage ou clipsage des demi-coques s'effectue par coopération de collerettes ouvertes 220 (ou portions cylindriques creuses tronqués), disposée aux extrémités de la demi-coque 216 et destinées à venir enserrer des tronçons cylindriques creuses tronquées 222 de la demi-coque 214.

Les demi-coques définissent, de préférence, une ouverture 224 de forme adaptée au connecteur 218 de façon à coopérer avec ce dernier pour le verrouiller dans le logement 212. Dans l'exemple représenté, l'ouverture 224 est destinée à recevoir l'extrémité d'une patte 226 du connecteur 218 peut s'engager. Le rôle de cette patte 226 est de verrouiller le connecteur 218 dans le logement 212, de sorte que l'élément 210 permettent de tirer sur la fibre pour la dérouler sans endommager l'extrémité de la fibre ou le connecteur. Une fois le connecteur déroulé, un appui sur la patte 226, provoque le déclipsage des demi-coques 214 et 216 l'une de l'autre de façon à libérer le connecteur et permettre son enfichage dans une prise du point de branchement optique. La constitution du connecteur 218 est, pour le reste, usuelle.

Dans l'exemple représenté, la demi-coque 214 présente à son extrémité libre (opposée à l'extrémité par laquelle passe le câble 107) un œillet de tirage 228. En variante, chaque demi-coque comporte un demi-œillet de façon à former un œillet de tirage lorsque les demi-coques sont assemblée.

Les formes particulières des deux demi-coques 214 et 216 permettent de définir, en fonction de la forme du connecteur 218, un logement 212 pour ce dernier en répartissant les efforts de tirage (de traction) sur les différents constituants du connecteur et du le câble fibre optique 107.

A titre d'exemple, les demi-coques sont obtenues par injection plastique. D'autres matériaux pourront être envisagés, entre autres, selon le connecteur 218 à loger.

Dans l'exemple représenté, le connecteur est du type connu sous la dénomination « LC » (« Lucent Connector ». On pourra également prévoir des connecteurs de type « SC » (« Subscriber Connector »), voire même de type « FC » (« Ferrule Connector », en adaptant alors la forme des deux demi-coques à la forme du connecteur de sorte à obtenir la fonction d'élément de tirage.

La figure 13, la figure 14, la figure 15 et la figure 16 illustrent un mode de réalisation d'un point de terminaison optique comportant un élément de tirage 210 du type illustré par les figures 11, 12A, 12B et 12C. Le reste du point de terminaison optique est identique à celui du mode de réalisation des figures 1 à 10 et les vues des figures 13 à 16 sont à rapprocher des vues des figures 2, 4, 5 et 1, et à leurs descriptions.

Un avantage des modes de réalisation décrits tient au fait que les opérations à mettre en œuvre pour installer le point de terminaison optique 100 sont moins nombreuses et plus aisées que dans le cas des points de terminaison optique existants. En outre, aucune opération de câblage sur site, notamment d'épissurage et de soudage, n'est requise lors de l'installation du point de terminaison optique 100. Le point de terminaison optique 100 met en particulier à disposition de l'installateur une réserve de câble pré-connectorisé de longueur ajustable.

Divers modes de réalisation et variantes ont été décrits. La personne du métier comprendra que certaines caractéristiques de ces divers modes de réalisation et variantes pourraient être combinées, et d'autres variantes apparaîtront à la personne du métier. En particulier, ce qui est exposé plus particulièrement en relation avec un exemple d'application dans lequel le câble de télécommunications est un câble optique s'applique plus généralement à tout type de de câble de télécommunications.

Enfin, la mise en œuvre pratique des modes de réalisation et variantes décrits est à la portée de la personne du métier à partir des indications fonctionnelles données ci-dessus. En particulier, les modes de réalisation décrits ne se limitent pas aux exemples particuliers de matériaux et de dimensions mentionnés dans la présente description.

## Revendications

1. Boîtier (150) pour enroulement de câble (107) comprenant :
- une embase (103) ;
- une bobine (105) d'enroulement du câble montée à rotation par rapport à l'embase et comportant :
un premier moyeu (134-1) adapté à recevoir une première partie (107-1) du câble (107) destinée à être déroulée hors du boîtier ; et
un deuxième moyeu (134-2) coaxial au premier moyeu (134-1) et adapté à recevoir une deuxième partie (107-2) du câble (107) destinée à demeurer à l'intérieur du boîtier.

2. Boîtier (150) selon la revendication 1, dans lequel la bobine (105) comprend en outre un élément (133) de séparation des premier (134-1) et deuxième (134-2) moyeux, de préférence un flasque comprenant un ensemble d'ailettes disjointes disposées radialement.

3. Boîtier (150) selon la revendication 1 ou 2, dans lequel la bobine (105) comprend en outre un logement (135) de réception d'un ensemble pré-connectorisé (129) du câble (107).

4. Boîtier (150) selon l'une quelconque des revendications 1 à 3, dans lequel la bobine (105) comprend en outre une couronne externe de maintien de la deuxième partie (107-2) du câble (107) autour du deuxième moyeu (134-2).

5. Boîtier (150) selon l'une quelconque des revendications 1 à 4, comprenant en outre un bouton (109) de blocage de la position angulaire de la bobine par rapport à l'embase, le bouton de blocage étant adapté à être translaté coaxialement à la bobine entre des positions de blocage et de libération de la rotation de la bobine par rapport à l'embase.

6. Boîtier (150) selon la revendication 5, dans lequel la bobine (105) comprend une roue crantée (137) coopérant avec le bouton de blocage (109).

7. Boîtier (150) selon l'une quelconque des revendications 1 à 6, dans lequel l'embase (103) comprend une couronne externe (123) de maintien du câble (107) autour de la bobine (105).

8. Point de terminaison optique (100) comprenant :
- un boîtier (150) selon l'une quelconque des revendications 1 à 7 ; et
- un câble optique (107) enroulé sur la bobine (105) et comprenant une première extrémité destinée à être raccordée à l'extérieur du boîtier et une deuxième extrémité comprenant une fiche connectée à un ensemble pré-connectorisé interne (129).

9. Point de terminaison optique, comportant en outre un élément de tirage (210) préconnectorisé à la première extrémité du câble (107).

10. Point de terminaison optique selon la revendication 9, dans lequel l'ensemble préconnectorisé (129) et l'élément de tirage (210) sont destinés à une unique fibre optique.

11. Point de terminaison optique selon l'une quelconque des revendications 8 à10, dans lequel l'élément de tirage (210) comporte deux demi-coques (214, 216) enfermant un connecteur (218) à l'extrémité de la fibre optique.

12. Procédé d'installation du point de terminaison optique (100) selon la revendication 8 dans sa dépendance à la revendication 5, le procédé comprenant les étapes successives suivantes :
a) translation du bouton (109) de blocage depuis la position de blocage vers la position de libération de la rotation de la bobine (105) par rapport à l'embase (103) ;
b) déroulage du câble optique par traction sur sa première extrémité entraînant une rotation de la bobine autour de son axe ; et
c) translation du bouton de blocage depuis la position de libération vers la position de blocage de la rotation de la bobine par rapport à l'embase.

13. Procédé selon la revendication 9, comprenant en outre, postérieurement à l'étape c), une étape d) d'insertion de l'ensemble pré-connectorisé interne (129) dans un logement de l'embase (127).
